# EUROPÄISCHE PATENTSCHRIFT

(11) **EP 1 924 185 B1**
(45) Veröffentlichungstag und Bekanntmachung des Hinweises auf die Patenterteilung: **27.01.2010**
(21) Anmeldenummer: 06778306.8
(22) Anmeldetag: 21.08.2006
(51) Int. Cl.: A47L 9/06

(54) **STAUBSAUGERBODENDÜSE MIT SCHALTBARER BORSTENLEISTE**
FLOOR NOZZLE FOR A VACCUM CLEANER COMPRISING A CONTROLABLE BRUSH
BUSE DE SOL POUR ASPIRATEUR COMPRENANT UNE BARRE A POILS POUVANT ETRE COMMANDEE

(30) Priorität: 02.09.2005 DE 102005041809
(43) Veröffentlichungstag der Anmeldung: 28.05.2008
(73) Patentinhaber: BSH Bosch und Siemens Hausgeräte GmbH, 81739 München (DE)
(72) Erfinder: GÖPPNER, Thomas, 97616 Salz (DE); KLEINHENZ, Albert, 97659 Schönau (DE); KRAMMER, Michael, 97659 Schönau (DE); SCHWARZ, Heribert, 97616 Bad Neustadt (DE)
(86) Internationale Anmeldenummer: PCT/EP2006/065518
(87) Internationale Veröffentlichungsnummer: WO 2007/025895

(56) Entgegenhaltungen:
- DE-A1- 4 016 464
- FR-A1- 2 715 553
- GB-A- 2 109 224
- US-A- 3 497 903

## Beschreibung

Die Erfindung betrifft eine Staubsaugerbodendüse nach dem Oberbegriff von Anspruch 1.

Die verschiedenen Staubsaugertypen gemäß dem Stand der Technik wie zB. DE 4016 464 oder GB 2 109 224 lassen sich prinzipiell in zwei unterschiedliche Bauformen unterteilen:
Bei sogenannten Bodenstaubsaugern sind in einem zumeist auf Rollen gelagerten Gehäuse Motor, Gebläse, Filtereinheit und elektronische Einrichtungen angeordnet. Ein oft teleskopartig in der Länge verstellbares Saugrohr ist an einem Ende mittels eines flexiblen Saugschlauchs mit dem Gehäuse beziehungsweise dem Gebläse des Bodenstaubsaugers verbunden und weist an seinem anderen Ende eine Bodendüse auf, die mit der zu reinigenden Oberfläche in Kontakt tritt.

Eine zweite Bauform bilden die sogenannten Handstaubsauger. Im Unterschied zu den Bodenstaubsaugern ist hier das Saugrohr starr mit dem Staubsaugergehäuse verbunden.
Auch hier sind Motor, Gebläse, Elektrik und Filtereinheit in dem Gehäuse untergebracht. Dieses weist zusätzlich auf der dem Saugrohranschluss gegenüberliegenden Seite einen
in Verlängerung des Saugrohrs angebrachten Stiel zur Handhabung auf.

Mittels der Bodendüse wird der von Motor und Gebläse erzeugte Unterdruck auf die zu reinigenden Oberflächen angewendet. Bei diesen handelt es sich in der Regel entweder um harte, glatte Oberflächen von Bodenbelägen wie Parkett, PVC, Stein etc. oder um textile Oberflächen wie etwa Teppichböden, Möbelpolster, etc. Dabei stellt die unterschiedliche Beschaffenheit der Oberfläche teilweise gegensätzliche Anforderungen an die Funktionalität der Bodendüse. Bei strukturierten, luftdurchlässigen Oberflächen, wie beispielsweise Teppichen, ist in der Regel ein möglichst gutes Aufliegen der Bodendüse erwünscht, um eine tiefreichende und hohe Saugwirkung zu erzielen. Bei glatten Oberflächen hingegen reicht die unmittelbare Saugwirkung oft nicht aus, um festsitzende Schmutzpartikel von der Oberfläche zu lösen. Zudem besteht, je nach konstruktiver Ausführung, die Gefahr eines Festsaugens der Bodendüse und damit eventuell auch die einer Beschädigung des Bodenbelags durch Verkratzen.

Bodendüsen gemäß dem Stand der Technik sind deshalb in der Regel mit einer oder mehreren Borstenleisten ausgestattet. Diese sind so angeordnet, dass sich ihre Borsten von der Unterseite der Bodendüse, welche die zu reinigende Oberfläche kontaktiert, im Wesentlichen senkrecht zur Bodendüse erstrecken. Gewöhnlich sind diese Borsten mittels eines Fußschalters an der Bodendüse über eine Mechanik zwischen einer ausgefahrenen Stellung, in der die Borsten aus der Unterseite der Bodendüse hervorragen und so mit dem Bodenbelag in Kontakt treten können und gegebenenfalls einen Abstand zwischen Düse und Bodenbelag erzeugen sowie einer versenkten Stellung, in der sie im Wesentlichen funktionslos in die Bodendüse eingefahren sind, schaltbar.

Auf diese Weise wird im ausgefahrenen Zustand eine Bürstwirkung auf die zu reinigende Oberfläche ausgeübt und festsitzender Schmutz vom Bodenbelag abgelöst, der dann aufgesaugt werden kann. Gegebenenfalls wird auch mittels der Borstenleiste durch den vergrößerten Abstand zwischen Bodendüse und Oberfläche ein ausreichend großer seitlich in die Bodendüse eintretender Luftstrom ermöglicht und ein Festsaugen der Bodendüse beziehungsweise ein Verkratzen der Bodenoberfläche verhindert. Im eingefahrenen Zustand hingegen steht ein genügend großer Unterdruck für das Reinigen von textilen Oberflächen zur Verfügung. Je nach Ausgestaltung der Mechanik, die zum Ausfahren beziehungsweise Einfahren der Borstenleiste vorgesehen ist, ist der Vorgang des Umschaltens mit einem relativ hohen Kraftaufwand verbunden. In jedem Fall aber muss der Vorgang des Reinigens der Bodenoberfläche unterbrochen werden. Dies ist insbesondere bei einem häufigen Wechsel zwischen verschiedenen Oberflächen störend.

Es ist eine Aufgabe der vorliegenden Erfindung, eine Staubsaugerbodendüse zur Verfügung zu stellen, die die oben genannten Nachteile des Standes der Technik zumindest teilweise beseitigt.

Diese Aufgabe wird mit den Merkmalen des unabhängigen Anspruchs gelöst.

Vorteilhafte Ausführungsformen der Erfindung sind in den abhängigen Ansprüchen angegeben.

Die Erfindung baut auf der gattungsgemäßen Staubsaugerbodendüse dadurch auf, dass die Schaltvorrichtung eine dritte Schaltposition aufweist, in der die Borstenleiste automatisch die erste oder die zweite Stellung einnehmen kann. In dieser dritten Schaltposition ist für die Borstenleiste weder die erste noch die zweite Stellung vorgeschrieben. Insbesondere wird die Borstenleiste weder in der ersten noch in der zweiten Stellung fixiert, sondern kann automatisch, je nach den momentanen Gegebenheiten des Reinigungsvorgangs mit der Staubsaugerbodendüse, die erste oder die zweite Stellung einnehmen und zwischen beiden Stellungen wechseln. Im Gegensatz zur ersten oder zweiten Schaltposition der Schaltvorrichtung, in der die erste Stellung beziehungsweise die zweite Stellung der Borstenleiste durch den Bediener der Staubsaugerbodendüse vorgegeben wird, erfolgt die Wahl der Stellung der Borstenleiste in der dritten Schaltposition ohne direktes Zutun des Bedieners. Folglich kann der Bediener über die erste oder zweite Schaltposition eine gezielte Bodenpflege durchführen, bei der die Borstenleiste in der. ersten beziehungsweise in der zweiten Stellung steht. Alternativ kann der Benutzer mittels der Staubsaugerbodendüse eine vereinfachte Bodenpflege durchführen, indem er die Schaltvorrichtung in die dritte Schaltposition bringt, in der die Borstenleiste ihre jeweilige Stellung automatisch wählt. Dies befreit den Benutzer davon, die jeweilige geeignete Stellung der Borstenleiste auszuwählen und insbesondere davon, den Reinigungsvorgang zum Betätigen der Schaltvorrichtung zu unterbrechen. Auf diese Weise gestaltet sich der Reinigungsvorgang mit der erfindungsgemäßen Staubsaugerbodendüse besonders einfach.

Bei einer vorteilhaften Ausführungsform ist vorgesehen, dass in der dritten Schaltposition der Schaltvorrichtung der Wechsel zwischen der ersten und der zweiten Stellung der Borstenleiste in Abhängigkeit von der zu reinigenden Oberfläche erfolgt. Da, wie bereits oben erläutert, die unterschiedlichen zu reinigenden Oberflächen unterschiedliche Anforderungen an die Staubsaugerbodendüse stellen, ist ein Wechsel der Oberflächenqualität zumeist der Grund dafür, die Stellung der Borstenleiste zu verändern. Bei der erfindungsgemäßen Staubsaugerbodendüse erfolgt in der dritten Schaltposition der Wechsel zwischen den beiden Stellungen automatisch, so dass diese Ausführungsform die Arbeit besonders erleichtert.

Insbesondere kann bei einer bevorzugten Ausführungsform vorgesehen sein, dass in der dritten Schaltposition der Schaltvorrichtung der Wechsel zwischen der ersten und der zweiten Stellung der Borstenleiste in Abhängigkeit von der Bewegungsrichtung der Staubsaugerbodendüse erfolgt. Ein Wechsel der Stellung der Borstenleiste in Abhängigkeit von der Bewegungsrichtung ist insbesondere auf Teppichböden und anderen strukturierten Oberflächen von Vorteil. Beim Überfahren von Teppichen in Vorwärtsrichtung, d. h., in der Regel vom Benutzer weg, kann sich dabei die Borstenleiste in die erste Stellung bewegen, die beispielsweise der eingefahrenen Stellung entsprechen kann. Somit wird in der Vorwärtsrichtung der Staubsaugerbodendüse eine geringere Schubkraft benötigt. Bei einem Bewegen der Staubsaugerbodendüse in Rückwärtsrichtung, d. h. auf den Benutzer zu, kann sich dann die Staubsaugerbodendüse in die zweite Stellung begeben, die beispielsweise einer ausgefahrenen Stellung der Borstenleiste entsprechen kann, um so ein leichtes Durchkämmen des Teppichs zu bewirken. Dies kann zu einer größeren Staubaufnahme führen.

Des Weiteren sieht eine alternative Ausführungsform der Erfindung vor, dass die erste Stellung der Borstenleiste vornehmlich für Teppichböden und die zweite Stellung vornehmlich für Hartbodenbeläge ist. Dabei entspricht insbesondere die erste Stellung, wie bereits obenstehend erläutert, einer beispielsweise in das Gehäuse der Staubsaugerbodendüse versenkten Stellung. In der zweiten Stellung ragt die Borstenleiste aus dem Gehäuse der Staubsaugerbodendüse hervor und übt so eine Bürstwirkung auf den zu reinigenden Bodenbelag aus.

Es kann ebenfalls vorteilhaft vorgesehen sein, dass die Schaltvorrichtung einen Rollenschalter umfasst. Mittels eines Rollenschalters kann die gewünschte Schaltposition der Schaltvorrichtung durch den Benutzer eingestellt werden. Alternativ sind auch andere Schaltmechanismen, wie etwa ein Schiebeschalter, ein Druckschalter, ein Umlegeschalter oder dergleichen einsetzbar.

Bei einer ebenfalls vorteilhaften Ausführungsform kann vorgesehen sein, dass die Schaltbewegung der Schaltvorrichtung über eine Mitnehmer-Zapfen-Mechanik an die Borstenleiste vermittelt wird. Dabei kann beispielsweise ein Mitnehmer an der Schaltvorrichtung angebracht sein, der die durch die Betätigung der Schaltvorrichtung verursachte Bewegung an einen Zapfen und weiter an die Borstenleiste überträgt. Alternativ kann die Bewegung über ein Gestänge, über Zahnräder oder dergleichen erfolgen.

Insbesondere kann vorteilhaft vorgesehen sein, dass der Mitnehmer im Wesentlichen V-förmig ausgestaltet ist. Dabei kann der V-förmige Mitnehmer insbesondere für die Realisierung des dreistufigen Mechanismus für die Steuerung der Borstenleiste ausgelegt werden. Ein Verschwenken des V-förmigen Mitnehmers um eine Achse, die senkrecht zu der von den beiden Schenkeln aufgespannten Ebene durch den Schnittpunkt der beiden Schenkel verläuft, erlaubt eine genaue Definition der Stellung des mitgenommenen Zapfens an den beiden Endpunkten der Drehbewegung. In einer Mittelstellung kann eine gewisse Beweglichkeit des Zapfens erreicht werden, die einen Wechsel der Borstenleiste zwischen den beiden Stellungen erlaubt.

Bei einer ebenfalls vorteilhaften Ausführungsform ist vorgesehen, dass in der dritten Schaltposition der Schaltvorrichtung die Borstenleiste von der ersten in die zweite Stellung mittels der Schwerkraft gelangt. Diese ermöglicht eine besonders einfache und tengünstige Ausführungsform der erfindungsgemäßen Staubsaugerbodendüse. Alternativ können auch Rückstellelemente wie Federn oder dergleichen vorgesehen sein.

Der Erfindung liegt die Erkenntnis zugrunde, neben den zwei Schaltpositionen für eine Borstenleiste gemäß dem Stand der Technik eine dritte Schaltposition vorzusehen. In dieser Schaltposition kann sich die Borstenleiste frei zwischen ihren beiden Stellungen bewegen. Bei einer entsprechenden konstruktiven Ausgestaltung kann so eine Automatikfunktion für die Borstenleiste realisiert werden. Die vorliegende Erfindung kann bei allen gängigen Staubsaugertypen und Reinigungsanlagen eingesetzt werden.

Die Erfindung wird nun mit Bezug auf die begleitenden Zeichnungen anhand einer besonders bevorzugten Ausführungsform beispielhaft erläutert.

Dabei zeigen:
- Figur 1: eine perspektivische Darstellung der erfindungsgemäßen Staubsaugerbodendüse;
- Figuren 2a und 2b: perspektivische Darstellungen einer erfindungsgemäßen Rollenschalter-Borstenleiste-Anordnung;
- Figuren 3a-3d: Schnittansichten einer erfindungsgemäßen Staubsaugerbodendüse; und

- Figur 4: eine perspektivische Ansicht der erfindungsgemäßen Staubsaugerbodendüse.

Figur 1 zeigt eine perspektivische Darstellung einer erfindungsgemäßen Staubsaugerbodendüse 10. Diese weist ein Gehäuse 12 auf, das sich in eine Oberschale 14 und ein Gehäuseunterteil 16 gliedert. Des Weiteren ist ein Saugrohranschluss 18 sowie zwei in der Oberschale 14 eingelassene Rollenschalter 20 vorgesehen. Die Staubsaugerbodendüse 10 umfasst weiterhin eine Borstenleiste 22, die in Figur 1 nicht zu sehen ist. Das Zusammenwirken der Rollenschalter 20 und der Borstenleiste 22 wird mit Bezug auf die Figuren 2a und 2b erläutert.

Die Figuren 2a und 2b zeigen eine perspektivische Darstellung einer Rollenschalter-Borstenleiste-Anordnung in zwei verschiedenen Stellungen der Borstenleiste 22. Figur 2a zeigt dabei die Borstenleiste in der zweiten Stellung, also der Stellung, in der die Borstenleiste ausgefahren ist. Figur 2b zeigt hingegen die Borstenleiste 22 in ihrer eingefahrenen Stellung. Beide Figuren 2a und 2b zeigen das Rollenschalterpaar 20, das um eine gemeinsame Achse A drehbar gelagert ist. Die Rollenschalter 20 weisen jeweils ein Paar Mitnehmer 24, 26 auf. Die Mitnehmer 24, 26 sind V-förmig angeordnet. Der gedachte Schnittpunkt beziehungsweise die Schnittgerade der beiden Mitnehmer 24, 26 liegt auf einer Drehachse A, um die die Rollenschalter 20 und die Mitnehmer 24, 26 drehbar gelagert sind. In die Zwischenräume, die sich zwischen den Mitnehmern 24, 26 befinden, greifen Zapfen 28, die an einem drehbar um eine Achse B gelagerten Trägerelement 30 angeordnet sind. An dem Trägerelement 30 ist zusätzlich die Borstenleiste 22 befestigt.

In der in Figur 2a dargestellten Stellung berühren die Zapfen 28 die Mitnehmer 24. Bei der in Figur 2a dargestellten Stellung der Rollenschalter 20 wird eine Drehung des Trägerelements 30 derart, dass sich dessen Zapfen 28 in Richtung der Mitnehmer 24, in der vorliegenden Abbildung also gegen den Uhrzeigersinn, durch die Zapfen 24 der Rollenschalter 20 verhindert. Zwar sind, wie bereits oben erwähnt, die Rollenschalter 20 drehbar um ihre Achse A gelagert, werden aber in der gewünschten Position beispielsweise durch einen Zapfen der Staubsaugerbodendüse gehalten, der in Vertiefungen der Rollenschalter 20 eingreift. Diese und andere Möglichkeiten der Verrastung sind nicht dargestellt. Beispielsweise ist es möglich, dass ein Zapfen am Schalter sitzt und in Vertiefungen des Gehäuses der Staubsaugerbodendüse 10 eingreift. Ebenso kann die Verrastung über eine Scheibe mit Rastnoten oder dergleichen erfolgen. Auf diese Weise blockieren die Rollenschalter 20 über ihre Mitnehmer 24 eine Drehung des Trägerelementes 30 gegen den Uhrzeigersinn um die Achse B und halten so die Borstenleiste 22 in einer Stellung, in der diese aus dem Gehäuse 12 der Staubsaugerbodendüse 10 hervorragt. Eine Bewegung der Borstenleiste 22 beziehungsweise des Trägerelementes 30 im Uhrzeigersinn wird durch weitere, nicht dargestellte Anschlagelemente verhindert. Werden nun die Rollenschalter 20 betätigt, d. h. im Uhrzeigersinn um ihre Achse A gedreht, wird die Figur 2a dargestellte Rollenschalter-Trägerelement-Borstenleisten-Anordnung in die in Figur 2b dargestellte Konfiguration als Endstellung überführt. Bei dieser Bewegung nehmen die Mitnehmer 26 die Zapfen 28 des Trägerelementes 30 mit und bewirken so eine Drehung des Trägerelementes 30 mitsamt Borstenleiste 22 gegen den Uhrzeigersinn um die Achse B. Nun verhindern die Mitnehmer 28, dass sich das Trägerelement 30 im Uhrzeigersinn bewegt und bringen so die Borstenleiste 22 in ihre im Gehäuse 12 der Staubsaugerbodendüse 10 versenkte Stellung.

Die zu den Figuren 2a und 2b dargelegten Stellungen der Borstenleiste 22 entsprechen explizit wählbaren Stellungen, die für Hartböden beziehungsweise Teppichböden geeignet sind. Erfindungsgemäß ist jedoch eine weitere Schaltposition der Rollenschalter 20 vorgesehen, in der die Borstenleiste 22 beziehungsweise das Trägerelement 30 eine Automatikfunktion erfüllen. Diese wird im Zusammenhang mit den Figuren 3a-3d beschrieben.

Die Figuren 3a-3d zeigen Schnittansichten einer erfindungsgemäßen Staubsaugerbodendüse 10. Figur 3a zeigt dabei die Rollenschalter-Trägerelement-Mechanik in der ersten Stellung, in der die Borstenleiste 22 in das Gehäuse 12 der Staubsaugerbodendüse 10 versenkt ist. In der Schnittansicht sind die Oberschale 14 sowie ein Gehäuseunterteil 16 abgebildet. In der in Figur 3a abgebildeten Stellung kontaktieren die Mitnehmer 26 die Zapfen 28 des Trägerelements 30 und verhindern so ein Absinken der Borstenleiste 22, die an dem Trägerelement 30 angebracht ist.

In Figur 3b ist die Staubsaugerbodendüse 10 der Figur 3a in einem Zustand gezeigt, in dem die Rollenschalter-Trägerelement-Mechanik die Borstenleiste 22 in eine Stellung gebracht hat, in der die Borstenleiste 22 mit der zu reinigenden Oberfläche in Kontakt treten kann. Dabei kontaktieren, wie bereits zu Figur 2a erläutert, die Mitnehmer 24 die Zapfen 28 des Trägerelements 30 und verhindern so eine Aufwärtsbewegung der an dem Trägerelement 30 befestigten Borstenleiste 22 in Richtung Gehäuseoberschale 14.

Die in den Figuren 3a und 3b beschriebenen Schaltpositionen der Rollenschalter 20 beziehungsweise der Borstenleiste 22 entsprechen den äußeren Endpunkten der Drehbewegungsfreiheit der Rollenschalter 20. Erfindungsgemäß ist eine weitere dritte Schaltposition für den Rollenschalter 20 vorgesehen, in der die Borstenleiste 22 eine Automatikfunktion ausübt. In Figur 3c befindet sich der Rollenschalter 20 in dieser Automatikposition. In diese Schaltposition kann sich der Zapfen 28 des Trägerelements 30 frei zwischen den Mitnehmern 24, 26 der Rollenschalter 20 bewegen. Somit besteht für das Trägerelement 30 die Möglichkeit, sich je nach Bodenbeschaffenheit um die Achse B zu drehen. In Figur 3c ist der Fall dargestellt, in dem sich die Staubsaugerbodendüse 10 beispielsweise auf Hartboden bewegt. Dies ermöglicht es dem Trägerelement 30 beziehungsweise der Borstenleiste 22, in Richtung des Bodenbelags abzusinken und mit diesem in Kontakt zu treten. Auf diese Weise kann die Borstenleiste 22 bei Vorwärts- und bei Rückwärtsbewegungen eine Bürst- beziehungsweise Kehrfunktion ausüben. Gleichzeitig ist in Figur 3c der Fall dargestellt, dass sich die Staubsaugerbodendüse 10 auf einem Teppichboden in einer Rückwärtsbewegung befindet, das heißt, sie bewegt sich in der Figur von links nach rechts, also auf den Benutzer zu. Dabei werden aufgrund der leichten Verkippung der Borstenleiste 22 die Borsten der Borstenleiste 22 in den Teppich gedrängt. Die Borsten üben so auf den Teppich eine Kämmwirkung aus, welche den Reinigungsvorgang unterstützt.

In Figur 3d ist die Rollenschalter-Trägerelement-Mechanik ebenfalls in der durch die Schaltposition des s 20 vorgegebenen Automatikfunktion dargestellt. Die Staubsaugerbodendüse befindet sich hier auf Teppichboden und führt dabei eine Vorwärtsbewegung aus, das heißt, sie bewegt sich in der Figur von rechts nach links, also vom Benutzer weg.
Dabei wird die Borstenleiste 22 durch das Einsinken der Staubsaugerbodendüse 10 in den Teppich nach oben in Richtung Oberschale 14 gedrängt. Diese Bewegung endet, wenn der Zapfen 28 des Trägerelements 30 an den Mitnehmer 24 der Rollenschalter 20 stößt. Auf diese Weise leistet die Borstenleiste 22 keinen oder nur einen geringen Widerstand bei einer Vorwärtsbewegung der Staubsaugerbodendüse 10.

Figur 4 zeigt eine perspektivische Ansicht der erfindungsgemäßen Staubsaugerbodendüse 10. In dieser Darstellung sind insbesondere die Borstenleiste 22, das Trägerelement 30 sowie das Zusammenwirken mit dem Mitnehmer 26 des Rollenschalters 20 gut zu erkennen.

Die in der vorstehenden Beschreibung, in den Zeichnungen sowie den Ansprüchen offenbarten Merkmale der Erfindung können sowohl einzeln als auch in beliebiger Kombination für die Verwirklichung der Erfindung wesentlich sein.

### Bezugszeichenliste

- 10: Staubsaugerbodendüse
- 12: Gehäuse
- 14: Oberschale
- 16: Gehäuseunterteil
- 18: Saugrohranschluss
- 20: Rollenschalter
- 22: Borstenleiste
- 24,26: Mitnehmer
- 28: Zapfen
- 30: Trägerelement
- A: Drehachse der Rollenschalter
- B: Drehachse des Trägerelements

## Patentansprüche

1. Staubsaugerbodendüse (10) mit einer Schaltvorrichtung und einer Borstenleiste (22), wobei die Borstenleiste (22) bei einer ersten Schaltposition der Schaltvorrichtung eine erste Stellung und bei einer zweiten Schaltposition der Schaltvorrichtung eine zweite Stellung einnimmt, **dadurch gekennzeichnet, dass** die Schaltvorrichtung eine dritte Schaltposition aufweist, in der die Borstenleiste (22) automatisch die erste oder die zweite Stellung einnehmen kann.

2. Staubsaugerbodendüse (10) nach Anspruch 1, **dadurch gekennzeichnet, dass** in der dritten Schaltposition der Schaltvorrichtung der Wechsel zwischen der ersten und der zweiten Stellung der Borstenleiste (22) in Abhängigkeit von der zu reinigenden Oberfläche erfolgt.

3. Staubsaugerbodendüse (10) nach Anspruch 1 oder 2, **dadurch gekennzeichnet, dass** in der dritten Schaltposition der Schaltvorrichtung der Wechsel zwischen der ersten und der zweiten Stellung der Borstenleiste (22) in Abhängigkeit von der Bewegungsrichtung der Staubsaugerbodendüse (10) erfolgt.

4. Staubsaugerbodendüse (10) nach einem der vorhergehenden Ansprüche, **dadurch gekennzeichnet, dass** die erste Stellung der Borstenleiste (22) vornehmlich für Teppichböden und die zweite Stellung vornehmlich für Hartbodenbeläge ist.

5. Staubsaugerbodendüse (10) nach einem der vorhergehenden Ansprüche, **dadurch gekennzeichnet, dass** die Schaltvorrichtung einen Rollenschalter (20) umfasst.

6. Staubsaugerbodendüse (10) nach einem der vorhergehenden Ansprüche, **dadurch gekennzeichnet, dass** die Schaltbewegung der Schaltvorrichtung über eine Mitnehmer-Zapfen-Mechanik (24, 26, 28) an die Borstenleiste (22) vermittelt wird.

7. Staubsaugerbodendüse nach Anspruch 6, **dadurch gekennzeichnet, dass** der Mitnehmer (24, 26) im Wesentlichen V-förmig ausgestaltet ist.

8. Staubsaugerbodendüse (10) nach einem der vorhergehenden Ansprüche, **dadurch gekennzeichnet, dass** in der dritten Schaltposition der Schaltvorrichtung die Borstenleiste (22) von der ersten in die zweite Stellung mittels der Schwerkraft gelangt.

## Claims

1. Vacuum cleaner floor nozzle (10) with a switching device and a bristle strip (22), wherein the bristle strip (22) in a first switch position of the switching device adopts a first setting and in a second switch position of the switching device adopts a second setting, **characterised in that** the switching device has a third switch position in which the bristle strip (22) can automatically adopt the first or the second setting.

2. Vacuum cleaner floor nozzle (10) according to claim 1, **characterised in that** in the third switch position of the switching device the alternation between the first and the second setting of the bristle strip (22) takes place in dependence on the surface to be cleaned.

3. Vacuum cleaner floor nozzle (10) according to claim 1 or 2, **characterised in that** in the third switch position of the switching device the alternation between the first and the second setting of the bristle strip (22) takes place in dependence on the movement direction of the vacuum cleaner floor nozzle (10).

4. Vacuum cleaner floor nozzle (10) according to any one of the preceding claims, **characterised in that** the first setting of the bristle strip (22) is predominantly for carpeted floors and the second setting predominantly for hard floor coverings.

5. Vacuum cleaner floor nozzle (10) according to any one of the preceding claims, **characterised in that** the switching device comprises a roller switch (20).

6. Vacuum cleaner floor nozzle (10) according to any one of the preceding claims, **characterised in that** the switching movement of the switching device is communicated to the bristle strip (22) by way of an entrainer-and-pin mechanism (24, 26, 28).

7. Vacuum cleaner floor nozzle (10) according to claim 6, **characterised in that** the entrainer (24, 26) is formed to be substantially V-shaped.

8. Vacuum cleaner floor nozzle (10) according to any one of the preceding claims, **characterised in that** in the third switch position of the switching device the bristle strip (22) goes from the first to the second setting by means of gravitational force.

## Revendications

1. Buse de sol (10) pour aspirateur, avec un dispositif de commutation et une barre à poils (22), la barre à poils (22) prenant une première position dans une première position de commutation du dispositif de commutation et une deuxième position dans une deuxième position de commutation du dispositif de commutation, **caractérisée en ce que** le dispositif de commutation comporte une troisième position de commutation dans laquelle la barre à poils (22) peut prendre automatiquement la première ou la deuxième position.

2. Buse de sol (10) pour aspirateur selon la revendication 1, **caractérisée en ce que**, dans la troisième position de commutation du dispositif de commutation, le passage entre la première et la deuxième position de la barre à poils (22) a lieu en fonction de la surface à nettoyer.

3. Buse de sol (10) pour aspirateur selon la revendication 1 ou 2, **caractérisée en ce que**, dans la troisième position de commutation du dispositif de commutation, le passage entre la première et la deuxième position de la barre à poils (22) a lieu en fonction de la direction du mouvement de la buse de sol (10) pour aspirateur.

4. Buse de sol (10) pour aspirateur selon l'une des revendications précédentes, **caractérisée en ce que** la première position de la barre à poils (22) est prévue essentiellement pour les moquettes et la deuxième position, essentiellement pour les revêtements de sol durs.

5. Buse de sol (10) pour aspirateur selon l'une des revendications précédentes, **caractérisée en ce que** le dispositif de commutation comprend un commutateur à galet (20).

6. Buse de sol (10) pour aspirateur selon l'une des revendications précédentes, **caractérisée en ce que** le mouvement de commutation du dispositif de commutation est communiqué à la barre à poils (22) par l'intermédiaire d'une mécanique à entraînement et tenon (24, 26, 28).

7. Buse de sol pour aspirateur selon la revendication 6, **caractérisée en ce que** l'entraîneur (24, 26) se présente sensiblement sous la forme d'un V.

8. Buse de sol (10) pour aspirateur selon l'une des revendications précédentes, **caractérisée en ce que**, dans la troisième position de commutation du dispositif de commutation, la barre à poils (22) passe de la première position à la deuxième position au moyen de la force de gravité.
